# EUROPÄISCHE PATENTSCHRIFT

(11) **EP 2 054 176 B1**
(45) Veröffentlichungstag und Bekanntmachung des Hinweises auf die Patenterteilung: **16.12.2009**
(21) Anmeldenummer: 07786449.4
(22) Anmeldetag: 31.07.2007
(51) Int. Cl.: B21C 47/04, B21C 47/30, B65H 18/10, B21C 47/24

(54) **DOPPELSPREIZKOPF-KARUSSELLHASPEL**
DOUBLE-EXPANDABLE-HEAD CAROUSEL COILER
BOBINEUSE A CARROUSEL AVEC DOUBLE TETE EXTENSIBLE

(30) Priorität: 16.08.2006 DE 102006038493
(43) Veröffentlichungstag der Anmeldung: 06.05.2009
(73) Patentinhaber: SMS Siemag AG, 40237 Düsseldorf (DE)
(72) Erfinder: BAUMHOFF, Alfons, 57399 Kirchhundem (DE)
(74) Vertreter: Klüppel, Walter
(86) Internationale Anmeldenummer: PCT/EP2007/006751
(87) Internationale Veröffentlichungsnummer: WO 2008/019758

(56) Entgegenhaltungen:
- EP-A- 0 773 178
- EP-A- 0 857 679
- DE-A1- 19 836 159
- FR-A- 2 727 952
- JP-A- 6 262 255
- US-A- 2 586 832

## Beschreibung

Die Erfindung betrifft einen Karussellhaspel mit zwei in einem drehbaren, aus zwei einander gegenüberstehenden Rotorscheiben bestehenden Rotor gelagerten, unabhängig voneinander drehantreibbaren, zum aufeinanderfolgenden, kontinuierlichen Wickeln von Metallband vorgesehenen Haspeln, welche jeweils Spreizköpfe aufweisen, die aus mehreren spreizbewegbaren Segmenten bestehen, welche sich auf axial verschiebbaren keilförmig ausgebildeten Gleitflächen abstützen und bei welchen die Haspel durch drehen des Rotors zyklisch jeweils aus einer Ausgangsposition in eine Bandbundübergabeposition bringbar sind.

Derartige Karussellhaspel sind z. B. durch die EP-A-0 773 178 bekannt geworden. Sie weisen fliegend gelagerte Haspeldorne auf, wodurch sich eine aus der fliegenden Lagerung resultierende Gewichtsgrenze des zu tragenden bzw. zu wickelnden Bundes ergibt. Sollen schwerere Bunde gewickelt werden, muss der Haspeldom sowie der Rotor entsprechend stark ausgebildet werden.

Es ist auch bekannt, in Karussellhaspeln das Band auf einen fliegenden Dom anzuwickeln. Der Rotor wird anschließend von der Anwickelposition in die Fertigwickelposition verdreht. In dieser Fertigwickelposition wird eine Außenlagerung so verschwenkt, dass die Dornspritze abgestützt wird. In dieser Position können dann auch entsprechend große Bundgewichte gewickelt werden. Aber schon beim Drehen in die Fertigwickelposition kommt der Haspeldom aufgrund der hohen Bandzüge schnell an seine Belastungsgrenzen. Auch beim Abnehmen des Bundes vom licht mehr abgestützten Haspeldom werden die Grenze der Belastung schnell erreicht. Hinzu kommt der aufwendige Aufbau zum Einschwenken eines Außenlagers.

Der Erfindung liegt die Aufgabe zugrunde, einen Karussellhaspel so auszubilden, dass ein anschwenkbares Außenlager überflüssig wird, dass das Bund bzw. das zu wickelnde Bund in jeder Position stets beidseitig abgestützt ist, und dass der Karussellhaspel sowohl zum Aufwickeln als auch Abwickeln von Bunden genutzt werden kann.

Dazu wird vorgeschlagen, dass der Rotor aus zwei einander gegenüberstehenden, durch mindestens eine Hohltraverse miteinander verbundenen Rotorscheiben besteht und dass der Rotor mindestens zwei Doppelspreizkopf Haspel trägt. Die beiden zu einem Doppelspreizkopf gehörenden Spreizköpfe bilden im zusammengefahrenen Zustand eine Wickeltrommel, die das Band stets beidseitig abstützt, d.h. auch beim Drehen des Rotors ist das Band beidseitig gestützt. Es gibt keine aus einer fliegenden Lagerung resultierende Gewichts- und Bandzuggrenze des Bundes.

Nachahmenswert ist, dass die Rotorscheiben zusätzlich durch mindestens zwei Führungen miteinander verbunden sind.

Zweckmäßig ist, dass die Haspel jedes Doppelspreizkopf-Haspels von sich gegenüberliegenden Domaufnahmen getragen sind und aufeinander zuweisen und dass die Domaufnahmen jedes Doppelspreizkopfhaspels auf den Führungen und/oder der Hohltraverse aufeinander zu bzw. voneinander weg verlagerbar geführt sind. Dadurch können die zwei zu einem Doppelspreizkopfhaspel gehörenden Spreizköpfe im zusammengefahren Zustand zum An- und Aufwickeln sowie Abwickeln von auch verschieden breitem Band dienen. Werden die Spreizköpfe auseinander gefahren, so lässt sich das Coil entnehmen.

Bemerkenswert ist, dass in der Hohltraverse mindestens eine drehangetriebene Keilwelle gelagert ist und dass die Domaufnahmen mit der Keilwelle in Wirkverbindung stehende Antriebselemente aufweisen, die zudem mit den Spreizköpfen der Doppelspreizkopfhaspel in Wirkverbindung stehen.

Es hat sich bewährt, dass die Keilwelle in Längsrichtung zweigeteilt ist. Die Keilwellen können damit durch zwei verschiedene Antriebe drehangetrieben werden.

Bedeutsam ist, dass die Hohltraverse geschlitzt ist und die Wirkverbindung der Antriebselemente und der Keilwellen durch den Schlitz erfolgt.

Vorteilhaft ist, dass die Rotorscheiben auf Tragrollen gelagert sind, und mindestens eine der Rotorscheiben um die Achse der Hohltraverse und der Keilwellen drehangetrieben ist. Damit lassen sich die Domaufnahmen z. B. von einer Anwickelstellung in eine Fertigwickelstellung verdrehen.

Es empfiehlt sich, dass die Hohltraverse annähernd mittig zumindest einen Anschlag für die Domaufnahmen aufweist und dass zwischen den Anschlägen und den Domaufnahmen Kolbenzylindereinheiten angeordnet sind um die Domaufnahmen axial zu verschieben und zu positionieren.

Von Vorteil ist, dass zwei Anschläge vorgesehen sind, wobei jeder Anschlag eines der beiden Lager der zweiteiligen Keilwelle trägt.

Zudem können Halteelemente vorgesehen sein, welche die Anschläge in Position halten.

Zweckmäßig ist, dass die Keilwellen und/oder die Rotorscheiben getrennte Antriebe aufweisen. Dabei können die Antriebe bevorzugt in ihrer Wirkung aneinander angepasst, z. B. untereinander synchronisiert sein.

### Die Erfindung wird anhand einer Zeichnung näher erläutert. Dabei zeigt

- Figur 1: den erfindungsgemäßen Karussellhaspel in Vorderansicht, und
- Figur 2: den erfindungsgemäßen Karussellhaspel in Seitenansicht.

Die Figuren zeigen einen Karussellhaspel 1 der zwei Rotorscheiben 2, 2' aufweist, welche durch eine Hohltraverse 3 sowie zwei Führungen 4, 4' miteinander verbunden sind.

Auf den Führungen 4, 4' sind jeweils Domaufnahmen 5, 5' und 6, 6' aufeinander zu bzw. voneinander fort verschiebbar gelagert. Die Domaufnahmen 5und 6 weisen Spreizköpfe 7, 7' und 8, 8' von Haspeln auf.

In der Hohltraverse 3 ist eine zweigeteilte Keilwelle 9, 9' gelagert. Die freien Enden der über Antriebe 10, 10' drehangetriebenen Keilwellen 9, 9' werden von in Anschlägen 11, 11' vorgesehenen Lagem gehalten. Zwischen den Anschlägen 11, 11' und den Domaufnahmen 5, 5'; 6, 6' sind Kolbenzylindereinheiten 12, 12'; 13, 13' angeordnet. Die Rotorscheibe 2' ist über einen Antrieb 14 in Drehbewegung versetzbar.

### Bezugszeichenübersicht

- 1: Karussellhaspel
- 2, 2': Rotorscheiben
- 3: Hohltraverse
- 4, 4': Führungen
- 5, 5': Domaufnahmen
- 6, 6': Domaufnahmen
- 7, 7': Spreizköpfe
- 8, 8': Spreizköpfe
- 9, 9': Keilwellen
- 10, 10': Antriebe
- 11, 11': Anschläge
- 12, 12': Kolbenzylindereinheiten
- 13, 13': Kolbenzylindereinheiten
- 14: Antrieb

## Patentansprüche

1. Karussellhaspel (1) mit zwei in einem drehbaren, aus zwei einander gegenüberstehenden Rotorscheiben (2, 2') bestehenden Rotor gelagerten, unabhängig voneinander drehangetriebenen, zum aufeinanderfolgenden, kontinuierlichen Wickeln vom Metallband vorgesehenen Haspeln, welche jeweils Spreizköpfe (7, 7'; 8, 8') aufweisen, die aus mehreren spreizbewegbaren Segmenten bestehen, welche sich auf axial verschiebbaren keilförmig ausgebildeten Gleitflächen abstützen und bei welchen die Haspel durch drehen des Rotors zyklisch jeweils aus einer Ausgangsposition in eine Bandbund-Übergabeposition verfahrbar sind,
**dadurch gekennzeichnet,**
**dass** die zwei einander gegenüberstehenden Rotorscheiben (2, 2') durch mindestens eine Hohltraverse (3) miteinander verbunden sind, und dass der Rotor mindestens zwei Doppelspreizkopfhaspel trägt, wobei jeder Doppelspreizkopfhaspel zwei Spreizköpfe (7, 7'; 8, 8') aufweist, welche derart zusammenfahrbar sind, dass sie im zusammengefahrenen Zustand zwischen den Rotorscheiben (2, 2') eine Wickeltrommel bilden.

2. Karussellhaspel nach Anspruch 1,
**dadurch gekennzeichnet,**
**dass** die Rotorscheiben(2, 2') über zwei Führungen (4, 4') miteinander verbunden sind.

3. Karussellhaspel nach Anspruch 1 oder 2,
**dadurch gekennzeichnet,**
**dass** die Spreizköpfe (7, 7'; 8, 8') jedes Doppelspreizkopfhaspels von sich gegenüber liegenden Dornaufnahmen (5, 5'; 6, 6') getragen sind, dass die Spreizköpfe (7, 7'; 8, 8') aufeinander zuweisen und dass die Donraufnahmen (5, 5'; 6, 6') jedes Doppelspreizkopf-Haspels auf der Hohltraverse (3) und/oder den Führungen (4, 4') aufeinander zu bzw. voneinander weg verlagerbar geführt sind.

4. Karussellhaspel nach Anspruch 3,
**dadurch gekennzeichnet,**
**dass** in der Hohltraverse (3) mindestens eine drehangetriebene Keilwelle (9, 9') gelagert ist und dass die Domaufnahmen (5, 5'; 6, 6') mit der Keilwelle (9, 9') in Wirkverbindung stehende Antriebselemente aufweisen, die zudem mit den Spreizköpfen (7, 7'; 8, 8') der Doppelspreizkopf-Haspel in Wirkverbindung stehen.

5. Karussellhaspel nach Anspruch 4,
**dadurch gekennzeichnet,**
**dass** die Keilwelle (9, 9') in Längsrichtung zweigeteilt ist.

6. Karussellhaspel nach Anspruch 4 oder 5,
**dadurch gekennzeichnet,**
**dass** die Hohltraverse (3) geschlitzt ist und die Wirkverbindung der Antriebselemente und der Keilwelle (9, 9') durch den Schlitz erfolgt.

7. Karussellhaspel nach einem der Ansprüche 1 bis 6,
**dadurch gekennzeichnet,**
**dass** die Rotorscheiben (2, 2') auf Tragrollen gelagert sind und mindestens eine der Rotorscheiben (2') um die Achse der Hohltraverse (3) durch einen Antrieb (14) drehangetrieben ist.

8. Karussellhaspel nach einem der Ansprüche 3 bis 6,
**dadurch gekennzeichnet,**
**dass** die Hohltraverse (3) annähernd mittig angeordnet mindestens einen Anschlag (11, 11') für die Domaufnahmen (5, 5'; 6, 6') aufweist und dass zwischen den Anschlägen (11,11') und den Domaufnahmen (5, 5'; 6, 6') Kolbenzylindereinheiten (12, 12'; 13, 13') angeordnet sind, um die Domaufnahmen (5, 5'; 6, 6') axial zu verschieben und zu positionieren.

9. Karussellhaspel nach Anspruch 5 und 8,
**dadurch gekennzeichnet,**
**dass** zwei Anschläge (11, 11') vorgesehen sind, welche Lager der zweiteiligen Keilwelle (9, 9') tragen.

10. Karussellhaspel nach Anspruch 9,
**dadurch gekennzeichnet,**
**dass** Halteelemente zwischen den Rotorscheiben (2, 2') und den Anschlägen (11, 11') vorgesehen sind.

11. Karussellhaspel nach einem der Ansprüche 4 bis 6,
**dadurch gekennzeichnet,**
**dass** die Keilwelle (9, 9') und/oder die Rotorscheiben (2, 2') getrennte Antriebe aufweisen.

12. Karussellhaspel nach Anspruch 1,
**dadurch gekennzeichnet,**
**dass** die Antriebe (10, 10'; 14) in ihrer Wirkung aneinander anpassbar, z. B. untereinander synchronisierbar sind.

## Claims

1. Carousel coiler (1) with two coilers, which are mounted in a rotatable rotor consisting of two mutually opposite rotor discs (2, 2') and which are rotationally driven independently of one another and provided for successive continuous winding of metal strip, the coilers comprising respective expanding heads (7, 7'; 8, 8') consisting of several spreadable segments which are supported on axially displaceable slide surfaces of wedge-shaped construction, and in which the coilers are respective cyclically movable from a starting position to a strip coil transfer position by rotation of the rotor, **characterised in that** the two mutually opposite rotor discs (2, 2') are connected together by at least one hollow cross member (3) and that the rotor carries at least two double expanding head coilers, wherein each double expanding head coiler comprises two expanding heads (7, 7'; 8, 8') which are movable together in such a manner that in the moved-together state they form a winding drum between the rotor discs (2, 2').

2. Carousel coiler according to claim 1, **characterised in that** the rotor discs (2, 2') are connected together by way of two guides (4, 4').

3. Carousel coiler according to claim 1 or 2, **characterised in that** the expanding heads (7, 7'; 8, 8') of each double expanding head coiler are carried by mutually opposite mandrel mounts (5, 5'; 6, 6'), that the expanding heads (7, 7'; 8, 8') face one another and that the mandrel mounts (5, 5'; 6, 6') of each double expanding head coiler are guided on the hollow cross member (3) and/or the guides (4, 4') to be displaceable towards and away from one another.

4. Carousel coiler according to claim 3, **characterised in that** at least one rotationally driven splined shaft (9, 9') is mounted in the hollow cross member (3) and that the mandrel mounts (5, 5'; 6, 6') comprise drive elements which are disposed in operative connection with the splined shaft (9, 9') and which are additionally disposed in operative connection with the expanding heads (7, 7'; 8, 8') of the double expanding head coiler.

5. Carousel coiler according to claim 4, **characterised in that** the splined shaft (9, 9') is divided in two in longitudinal direction.

6. Carousel coiler according to claim 4 or 5, **characterised in that** the hollow cross member (3) is slotted and the operative connection of the drive elements and the splined shaft (9, 9') is effected via the slot.

7. Carousel coiler according to any one of claims 1 to 6, **characterised in that** the rotor discs (2, 2') are mounted on support rollers and at least one of the rotor discs (2') is rotationally driven about the axis of the hollow cross member (3) by a drive (14).

8. Carousel coiler according to any one of claims 3 to 6, **characterised in that** the hollow cross member (3) comprises at least one abutment (11, 11'), which is arranged approximately centrally, for the mandrel mounts (5, 5'; 6, 6') and that piston-cylinder units (12, 12'; 13, 13') are arranged between the abutments (11, 11') and the mandrel mounts (5, 5'; 6, 6') in order to axially displace and position the mandrel mounts (5, 5'; 6, 6').

9. Carousel coiler according to claim 5 and 8, **characterised in that** two abutments (11, 11'), which carry bearings of the two-part splined shaft (9, 9'), are provided.

10. Carousel coiler according to claim 9, **characterised in that** holding elements are provided between the rotor discs (2, 2') and the abutments (11, 11').

11. Carousel coiler according to any one of claims 4 to 6, **characterised in that** the splined shaft (9, 9') and/or the rotor discs (2, 2') has or have separate drives.

12. Carousel coiler according to claim 1, **characterised in that** the drives (10, 10'; 14) are matchable in their action to one another, for example synchronisable with one another.

## Revendications

1. Dérouleuses à carrousel (1) avec deux dérouleuses logées dans un rotor rotatif constitué par deux disques (2, 2') de rotor opposés l'un à l'autre, entraînées en rotation indépendamment l'une de l'autre, prévues pour l'enroulement successif, continu de bande métallique, qui présentent à chaque fois des têtes écarteuses (7, 7'. 8, 8') qui sont constituées par plusieurs segments mobiles en écartement, qui s'appuient sur des surfaces de glissement en biseau, pouvant être déplacées axialement et où les dérouleuses peuvent être déplacées par rotation du rotor, cycliquement, à chaque fois à partir d'une position de départ dans une position de transfert de bobine de bande, **caractérisées**
**en ce que** les deux disques (2, 2') de rotor, opposés sont reliés l'un à l'autre par au moins une traverse creuse (3) et en ce que le rotor porte au moins deux dérouleuses à double tête d'écartement, chaque dérouleuse à double tête d'écartement présentant deux têtes d'écartement (7, 7' . 8, 8') qui peuvent être déplacées l'une vers l'autre de manière telle qu'à l'état approché, elles forment un tambour d'enroulement entre les disques de rotor (2, 2').

2. Dérouleuses à carrousel selon la revendication 1, **caractérisées**
**en ce que** les disques (2, 2') de rotor sont reliés l'un à l'autre via deux dispositifs de guidage (4, 4').

3. Dérouleuses à carrousel selon la revendication 1 ou 2, **caractérisées**
**en ce que** les têtes d'écartement (7, 7' . 8, 8') de chaque dérouleuse à double tête d'écartement sont portées par des logements (5, 5' . 6, 6') opposés de mandrin, en ce que les têtes d'écartement (7, 7' . 8, 8') sont orientées l'une vers l'autre et en ce que les logements (5, 5' . 6, 6') de mandrin de chaque dérouleuse à double tête d'écartement sont guidés sur la traverse creuse (3) et/ou les dispositifs de guidage (4, 4') en pouvant être déplacés l'un vers l'autre ou en s'écartant l'un de l'autre.

4. Dérouleuses à carrousel selon la revendication 3, **caractérisées**
**en ce qu'**on a logé, dans la traverse creuse (3) au moins un arbre cannelé (9, 9') entraîné en rotation et en ce que les logements (5, 5' . 6, 6') de mandrin présentent des éléments d'entraînement formant une liaison active avec l'arbre cannelé (9, 9'), qui sont en outre en liaison active avec les têtes d'écartement (7, 7' . 8, 8') des dérouleuses à double tête d'écartement.

5. Dérouleuses à carrousel selon la revendication 4, **caractérisées**
**en ce que** l'arbre cannelé (9, 9') est divisé en deux dans le sens longitudinal.

6. Dérouleuses à carrousel selon la revendication 4 ou 5, **caractérisées**
**en ce que** la traverse creuse (3) est fendue et la liaison active des éléments d'entraînement et de l'arbre cannelé (9, 9') est réalisée via la fente.

7. Dérouleuses à carrousel selon l'une quelconque des revendications 1 ou 6, **caractérisées**
**en ce que** les disques (2,2') du rotor sont logés sur des rouleaux support et au moins un des disques (2') du rotor est entraîné en rotation autour de l'axe de la traverse creuse (3) par un dispositif d'entraînement (14).

8. Dérouleuses à carrousel selon l'une quelconque des revendications 3 ou 6, **caractérisées**
**en ce que** la traverse creuse (3) présente au moins une butée (11, 11') disposée environ au milieu pour les logements (5, 5' . 6, 6') de mandrin et en ce qu'on a disposé, entre les butées (11, 11') et les logements (5, 5' . 6, 6') de mandrin des unités à piston-cylindre (12, 12' . 13, 13') pour déplacer les logements (5, 5' . 6, 6') de mandrin axialement et pour les positionner.

9. Dérouleuses à carrousel selon la revendication 5 et 8, **caractérisées**
**en ce qu'**on a prévu deux butées (11, 11') qui portent les paliers de l'arbre cannelé (9, 9') en deux parties.

10. Dérouleuses à carrousel selon la revendication 9, **caractérisées**
**en ce qu'**on a prévu des éléments de fixation entre les disques (2, 2') du rotor et les butées (11, 11').

11. Dérouleuses à carrousel selon l'une quelconque des revendications 4 à 6, **caractérisées**
**en ce que** l'arbre cannelé (9, 9') et/ou les disques (2, 2') du rotor présentent des dispositifs d'entraînement séparés.

12. Dérouleuses à carrousel selon la revendication 11, **caractérisées**
**en ce que** les dispositifs d'entraînement (10, 10'. 14) sont adaptables l'un à l'autre en ce qui concerne leur action, par exemple synchronisables l'un avec l'autre.
